# EUROPÄISCHE PATENTSCHRIFT

(11) **EP 4 188 184 B1**
(45) Veröffentlichungstag und Bekanntmachung des Hinweises auf die Patenterteilung: **17.09.2025**
(21) Anmeldenummer: 21739116.8
(22) Anmeldetag: 02.07.2021
(51) Int. Cl.: A47L 13/255, A47L 13/12

(54) **REINIGUNGSELEMENT**
CLEANING ELEMENT
ÉLÉMENT DE NETTOYAGE

(30) Priorität: 30.07.2020 DE 102020120153
(43) Veröffentlichungstag der Anmeldung: 07.06.2023
(73) Patentinhaber: Carl Freudenberg KG, 69469 Weinheim (DE)
(72) Erfinder: THYSON, Diana, 69469 Weinheim (DE); CHMEL, Václav, 50002 Hradec Králové (CZ); DURI, Lukas, 50321 Hradec Králové (CZ); AMBARDEKAAR, Sandeep, 70190 Stuttgart (DE)
(86) Internationale Anmeldenummer: PCT/EP2021/068298
(87) Internationale Veröffentlichungsnummer: WO 2022/022945

(56) Entgegenhaltungen:
- ES-U- 1 047 176
- GB-A- 2 449 244
- US-A- 1 583 358
- US-A1- 2018 249 880

## Beschreibung

Die Erfindung betrifft ein Reinigungselement, umfassend einen Tragkörper, an welchem länglich ausgebildete Fransen festgelegt sind, wobei die Fransen einen Zentralbereich des Tragkörpers umschließen.

Ein derartiges Reinigungselement ist aus der DE 10 2017 004 809 B3 bekannt. Bei dem vorbekannten Reinigungselement sind länglich ausgebildete, textile Fransen an einem Ende an dem Tragkörper festgelegt. Die Fransen weisen dabei mehrere miteinander verbundene Stränge auf, welche aus Kunststofffaserns ausgebildet sind. Dadurch sind die Fransen voluminös und weisen eine hohe Wasseraufnahmekapazität auf. Das vorbekannte Reinigungselement dient der Nass- beziehungsweise Feuchtreinigung von Böden.

Das vorbekannte Reinigungselement ist insbesondere dazu geeignet, nach dem Reinigen in einer Rotationsschleuder ausgewrungen zu werden. Dazu wird das Reinigungsgerät, an welchem das Reinigungselement befestigt ist, in eine korbartige Aufnahme eingedrückt, wobei die Aufnahme entlang der Längsachse in Rotation versetzt werden kann und überschüssiges Wasser aus den Fransen ausgeschleudert wird. Dabei ist es insbesondere nicht erforderlich, die Fransen zum Reinigen und Ausschleudern von dem Reinigungsgerät zu entnehmen.

Zwar weist das vorbekannte Reinigungselement eine hohe Reinigungsleistung auf, problematisch ist aber die Entfernung von Verschmutzungen, welche an dem zu reinigenden Boden fest anhaftenden.

Aus der GB 2 449 244 A ist ein Reinigungselement bekannt, bei welchem an einem Tragkörper länglich ausgebildete Fransen festgelegt sind. Die Fransen umschließen einen Zentralbereich des Tragkörpers und dem Zentralbereich ist ein Reinigungskörper zugeordnet. Vergleichbare Ausgestaltungen zeigen die ES 1 047 176 U und die US 1,583,358.

Diese Aufgabe wird mit den Merkmalen von Anspruch 1 gelöst. Auf vorteilhafte Ausgestaltungen nehmen die Unteransprüche Bezug.

Das erfindungsgemäße Reinigungselement umfasst einen Tragkörper, an welchem länglich ausgebildete Fransen festgelegt sind, wobei die Fransen einen Zentralbereich des Tragkörpers umschließen, wobei dem Zentralbereich eine Aufnahme zugeordnet ist, in welche ein Halter eingesetzt ist, wobei dem Halter ein flächiger Reinigungskörper zugeordnet ist.

Dabei sind die Fransen um den Zentralbereich herum an dem Tragkörper festgelegt. Die Anordnung der Fransen kann ringförmig erfolgen. Während der bestimmungsgemäßen Verwendung stehen die Fransen seitlich unter dem Tragkörper hervor, so dass neben den Fransen auch der flächige Reinigungskörper in Kontakt mit dem zu reinigenden Boden gelangt. Dadurch, dass der Reinigungskörper zentral unter dem Tragkörper angeordnet ist, kann auf diesen ein hoher Anpressdruck aufgebracht werden. Dadurch und durch die flächige Ausgestaltung des Reinigungskörpers wird eine besonders gute Reinigungswirkung gegenüber festanhaftenden Verschmutzungen erzielt.

Erfindungsgemäß sind die Fransen an einem ringförmig ausgebildeten Fransenhalter befestigt, wobei der Fransenhalter die Aufnahme begrenzt und der Halter formschlüssig an dem Fransenhalter befestigt ist und wobei der Fransenhalter an dem Tragkörper festgelegt ist. Der Fransenhalter weist dazu eine Anzahl von Aufnahmeelementen auf, welche der Aufnahme von Fransen dienen. Die Fransen wiederum sind vorzugsweise fest an dem Fransenhalter befestigt. Dies erfolgt vorzugsweise stoffschlüssig oder formschlüssig. Die Befestigung kann beispielsweise mittels einer Klebeverbindung, durch Verknoten oder eine Nähverbindung erfolgen.

Der Halter ist vorzugsweise formschlüssig in der Aufnahme gehalten. Dies ermöglicht eine besonders einfache und kostengünstige Montage. Insbesondere ist es denkbar, dass der Halter nachträglich in einer Aufnahme eines schon bestehenden Tragkörpers befestigt wird. Halter und Aufnahme bilden vorzugsweise einen Schnappverschluss aus.

Sowohl der Fransenhalter als auch der Halter sind vorzugsweise mittels eines Schnappverschlusses an dem Tragkörper beziehungsweise an dem Fransenhalter befestigt. Hierzu können der Fransenhalter und/oder der Halter mit Formschlusselementen versehen sein, beispielsweise in der Form von Vorsprüngen, Haken, Vertiefungen oder dergleichen.

Fransenhalter und Halter können samt Reinigungskörper und Fransen eine vormontierte Einheit bilden, welche unter dem Tragkörper befestigt wird. In diesem Zusammenhang ist insbesondere denkbar, dass die Einheit aus Fransenhalter mit Fransen und Halter mit Reinigungskörper als vormontierte Einheit in den Handel gebracht wird, so dass Fransen und Reinigungskörper nach verschleißbedingtem Nutzungsende ausgetauscht werden können.

Dabei ist insbesondere denkbar, dass der Fransenhalter mit den Fransen und der Halter mit dem Reinigungskörper separat voneinander ersetzt werden können. Des Weiteren ist denkbar, unterschiedliche Halter mit verschiedenen Reinigungskörpern vorzusehen, so dass ein auf die Reinigungsaufgabe abgestimmter Reinigungskörper ausgewählt und an dem Fransenhalter befestigt werden kann. Ebenso können unterschiedliche Fransenhalter mit verschiedenen Fransen vorgesehen werden, wobei auch die Fransen auf die Reinigungsaufgabe abgestimmt ausgewählt und an dem Reinigungselement befestigt werden.

Der Reinigungskörper kann auf dem Halter festgelegt sein. Dabei ist der Reinigungskörper vorzugsweise fest mit dem Halter verbunden. Dies kann stoffschlüssig, beispielsweise durch eine Klebeverbindung oder durch Ultraschallschweißen, erfolgen. Alternativ ist es denkbar, dass der Reinigungskörper mittels einer Nähverbindung auf dem Halter befestigt ist.

Der Reinigungskörper ist vorzugsweise als textiles Flächengebilde ausgebildet. Der Reinigungskörper kann Mikrofasern umfassen. Darüber hinaus kann der Reinigungskörper mit abrasiv wirksamen, härteren Fasern ausgerüstet sein. In einer vorteilhaften Ausgestaltung sind härtere Fasern und Mikrofasern in Form von Zonen auf dem Reinigungskörper angeordnet.

Die Fransen können aus einer einzigen Komponente oder aus mehreren Materialien bestehen. Die Fransen können insbesondere Mikrofasern umfassen. Des Weiteren kann der Reinigungskörper unterschiedliche Fransen mit unterschiedlichen Eigenschaften aufweisen. Beispielsweise können härtere Fransen, weichere Fransen, Fransen mit Mikrofasern, saugfähige Fransen und abrasive Fransen vorgesehen sein. In einer vorteilhaften Ausgestaltung umfasst der Reinigungskörper Fransen unterschiedlicher Dicke. Dabei können dickere Fransen in ersten Zonen und dünnere Fransen in zweiten Zonen angeordnet sein. Es ist ferner denkbar, dass Fransen mit unterschiedlichen Reinigungseigenschaften in Zonen angeordnet sind. Beispielsweise können härtere Fransen, weichere Fransen, Fransen mit Mikrofasern, saugfähige Fransen und abrasive Fransen in Zonen angeordnet sein.

Der Tragkörper, der Fransenhalter und der Halter sind vorzugsweise aus spritzgussfähigem Werkstoff ausgebildet. Fransenhalter und Halter können dabei insbesondere aus Polypropylen ausgebildet sein.

Der Fransenhalter mit der daran befestigten Aufnahme kann von dem Tragkörper entnommen werden und einer Maschinenwäsche zugeführt werden. Dadurch können Fransen und Reinigungskörper besonders gründlich und auch getrennt voneinander gereinigt werden. Neben der besseren Reinigung ergibt sich hier auch der Vorteil einer längeren Nutzungsdauer.

Der Halter kann einen umlaufenden Rand aufweisen. Vorzugsweise sind an dem umlaufenden Rand außenseitig Formschlusselemente eingebracht, welche in kongruente Vertiefungen des Halters eingreifen. Dadurch ist es unter anderem auch möglich, den Fransenhalter und den Halter getrennt voneinander zu entsorgen.

Der Halter kann ein flächig ausgebildetes Deckelelement aufweisen, wobei der Reinigungskörper auf dem Deckelelement festgelegt ist. Über das Deckelelement wird der Reinigungskörper flächig auf den zu reinigenden Boden aufgedrückt, so dass ein besonders gutes Reinigungsergebnis erzielt werden kann. Des Weiteren ergibt sich durch das Deckelelement ein besonders formstabiler Halter.

Das Deckelelement kann eine umlaufende Kante aufweisen, wobei die Kante den Rand radial nach außen überragt. Dabei ist die Kante vorzugsweise so ausgebildet, dass diese den Fransenhalter zumindest teilweise überragt. Nach der Montage des Halters in den Fransenhalter überdeckt dadurch die Kante sowohl teilweise den Fransenhalter als auch teilweise die daran befestigten Fransen. Dadurch werden die an dem Fransenhalter festgelegten Fransen seitlich abgelenkt, so dass diese seitlich abstehen. Hierbei ist vorteilhaft, dass das Reinigungselement dadurch insgesamt besonders voluminös ist und dass der Reinigungskörper vollflächig zur Anlage mit dem zu reinigenden Boden gelangt. Dadurch, dass die Fransen seitlich nach außen hin abstehen, gelangen diese nicht zwischen Reinigungskörper und zu reinigendem Boden.

In das Deckelelement ist vorzugsweise zumindest eine Durchbrechung eingebracht. Wird das Reinigungselement in einem Wischeimer gereinigt, ist der Tragkörper von Reinigungsflüssigkeit umgeben. Dabei kann Reinigungsflüssigkeit in das Innere des Tragkörpers und damit auch in den Halter gelangen. Durch die Durchbrechung ist sichergestellt, dass die in dem Halter befindliche Flüssigkeit durch den Reinigungskörper hindurch ablaufen kann.

Dabei kann eine Durchbrechung zentral in das Deckelelement eingebracht sein. Dies ermöglicht einerseits das Ablaufen von in dem Halter befindlicher Flüssigkeit und andererseits auch eine besonders raumsparende Bauweise, da sich Bestandteile des Tragkörpers bis in die Durchbrechung des Deckelelementes hinein erstrecken können.

Gemäß einer weiteren vorteilhaften Ausgestaltung ist in den Eckbereich zwischen Rand und Deckelelement abschnittsweise zumindest ein Schlitz eingebracht. Das erfindungsgemäße Reinigungselement ist in der Draufsicht betrachtet vorzugsweise rotationssymmetrisch ausgebildet und insbesondere dazu geeignet, in einer Rotationsschleuder ausgeschleudert zu werden. Dazu wird das Reinigungselement in eine korbartige Aufnahme eingesetzt, welche in Rotation versetzbar ist. Durch die Rotation wird Reinigungsflüssigkeit aus den Fransen ausgeschleudert. Des Weiteren bewirkt die Rotation, dass sich in dem Halter befindliche Flüssigkeit zum Rand hinbewegt und dort durch den zumindest einen Schlitz abläuft.

Der Tragkörper kann auf der der Aufnahme gegenüberliegenden Seite eine Vertiefung mit einer Anbindung zur Befestigung eines Stieles aufweisen. Die Anbindung kann dabei als Gelenkanbindung ausgebildet sein. Durch die Vertiefung ergibt sich eine bessere Kraftverteilung während der Reinigungsarbeit.

**In** die Vertiefung kann zumindest eine zweite Durchbrechung eingebracht sein, welche eine strömungsleitende Verbindung zwischen der Vertiefung und der Aufnahme herstellt. Dadurch kann Reinigungsflüssigkeit, welche sich in der Vertiefung ansammeln kann, durch die Durchbrechung hindurch in Richtung des in der Aufnahme befestigten Halters strömen. Durch den Halter wiederum kann die Flüssigkeit durch die dort eingebrachten Durchbrechungen austreten.

Einige Ausgestaltungen des erfindungsgemäßen Reinigungselementes werden nachfolgend anhand der Figuren näher erläutert. Diese zeigen, jeweils schematisch:
Fig. 1 ein Reinigungselement in der Untersicht;
Fig. 2 das Reinigungselement gemäß Fig. 1 in der Draufsicht;
Fig. 3 einen Fransenhalter mit daran befestigten Fransen;
Fig. 4 einen Halter mit Reinigungskörper in der Draufsicht;
Fig. 5 den Halter gemäß Fig. 4 in der Draufsicht;
Fig. 6 eine Einheit aus Fransenhalter und Halter.

Figuren 1 und 2 zeigen ein Reinigungselement 1, umfassend einen Tragkörper 2, an welchem länglich ausgebildete Fransen 3 festgelegt sind. Die Fransen sind aus textilem Material ausgebildet und bestehen aus mehreren Strängen, welche kordelartig miteinander verbunden sind.

Die Fransen 3 sind dabei derart angeordnet, dass diese einen Zentralbereich 4 des Tragkörpers 5 umschließen. Dem Zentralbereich 4 wiederum ist eine Aufnahme 6 zugeordnet, in welche ein Halter 7 eingesetzt ist. Auf dem Halter 7 ist ein flächiger Reinigungskörper 8 angeordnet. Dabei bedeckt der Reinigungskörper 8 den Halter 7 vollflächig.

Auf der der Aufnahme 6 gegenüberliegenden Seite des Tragkörpers 2 ist eine Vertiefung 16 mit einer Anbindung 17 zur Befestigung eines Stieles angeordnet. Die Anbindung 17 ist dabei als Gelenkanbindung ausgebildet. In die Vertiefung 16 ist eine zweite Durchbrechung 19 eingebracht, welche eine strömungsleitende Verbindung zwischen Vertiefung 16 und Aufnahme 6 herstellt.

Der Tragkörper 2 ist in der Draufsicht betrachtet dreieckförmig ausgebildet und die Fransen 3 ragen im Wesentlichen kreisförmig in radialer Richtung von dem Tragkörper 2 ab. Dadurch ist das Reinigungselement insbesondere geeignet in einer Rotationsschleuder ausgewrungen zu werden.

Figur 1 zeigt das oben beschriebene Reinigungselement 1 in der Draufsicht und Figur 2 zeigt das oben beschriebene Reinigungselement 1 in der Untersicht.

Figur 3 zeigt im Detail einen ringförmigen Fransenhalter 20, an welchem die Fransen 3 befestigt sind. Der Fransenhalter 20 begrenzt mit seiner der inneren Öffnung zugewandten Wandung die Aufnahme 6. Der Fransenhalter 20 weist Aufnahmeelemente für die Fransen auf, wobei die Fransen 3 dabei fest mit dem Fransenhalter 20 verbunden sind. Hierzu sind die Fransen 3 in Form einer Schlinge durch die Aufnahmeelemente geführt und abschnittsweise verknotet.

Figur 4 und 5 zeigen im Detail den Halter 7. Dabei zeigt Figur 4 den Halter 7 in der Draufsicht und Figur 5 in der Seitenansicht. Der Halter 7 weist einen umlaufenden Rand 9 sowie ein flächig ausgebildetes Deckelelement 10 auf. Das Deckelelement 10 weist eine umlaufende Kante 11 auf, wobei die Kante 11 den Rand 9 radial nach außen überragt. Der Reinigungskörper 8 ist auf dem Deckelelement 10 festgelegt ist, wobei der Reinigungskörper 8 das Deckelelement 10 vollflächig bedeckt. Dabei ist der Reinigungskörper 8 mittels einer Nähverbindung 18 fest mit dem Deckelelement 10 verbunden. Der Reinigungskörper 8 bedeckt das Deckelelement 10 auf der dem zu reinigenden Boden zugewandten Seite vollflächig. Der Reinigungskörper 8 besteht aus einem flächig ausgebildeten textilen Material und kann mit abrasiv wirksamen Abschnitten versehen sein.

Der Reinigungskörper 8 ist fest mit dem Halter 7 verbunden. Dies erfolgt bei der vorliegenden Ausgestaltung mittels einer Nähverbindung 18.

In das Deckelelement 10 sind mehrere Durchbrechungen 13 eingebracht. Des Weiteren sind in den Eckbereich 14 zwischen Rand 9 und Deckelelement 10 abschnittsweise drei Schlitze 15 eingebracht.

Figur 6 zeigt eine Einheit 21, bestehend aus einem Fransenhalter 20 mit daran befestigten Fransen 3 sowie einem Halter 7 mit daran befestigtem Reinigungskörper 8.

Sowohl der Fransenhalter 20 als auch der Halter 7 sind aus einem spritzgussfähigen Material, hier aus Polypropylen, ausgebildet.

Der Halter 7 ist formschlüssig an dem Fransenhalter 20 befestigt, wobei der Halter 7 an der Innenwand des Fransenhalters 20 zur Anlage gelangt. Dazu bilden der Halter 7 und der Fransenhalter 20, beziehungsweise die Aufnahme 6 zumindest einen Schnappverschluss aus.

Der Fransenhalter 20 wiederum wird an dem Tragkörper 2 mittels eines Schnappverschlusses formschlüssig und austauschbar festgelegt. Dadurch ist es möglich, die Einheit 21, bestehend aus Fransenhalter 20 mit daran befestigten Fransen 3 und Halter 7 mit daran befestigtem Reinigungskörper 8 auszutauschen. Die Einheit 21 bildet dabei eine vormontierte Einheit.

## Patentansprüche

1. Reinigungselement (1), umfassend einen Tragkörper (2), an welchem länglich ausgebildete Fransen (3) festgelegt sind, wobei die Fransen (3) einen Zentralbereich (4) des Tragkörpers (2) umschließen, wobei dem Zentralbereich (4) eine Aufnahme (6) zugeordnet ist, in welche ein Halter (7) eingesetzt ist, wobei dem Halter (7) ein flächiger Reinigungskörper (8) zugeordnet ist, **dadurch gekennzeichnet, dass** die Fransen (3) an einem ringförmig ausgebildeten Fransenhalter (20) befestigt sind, wobei der Fransenhalter (20) die Aufnahme (6) begrenzt und der Halter (7) formschlüssig an dem Fransenhalter (20) befestigt ist und wobei der Fransenhalter (20) an dem Tragkörper (2) festgelegt ist.

2. Reinigungselement nach Anspruch 1, **dadurch gekennzeichnet, dass** der Halter (7) formschlüssig in der Aufnahme (6) gehalten ist.

3. Reinigungselement nach Anspruch 1 oder 2, **dadurch gekennzeichnet, dass** der Reinigungskörper (8) an dem Halter (7) festgelegt ist.

4. Reinigungselement nach einem der Ansprüche 1 bis 3, **dadurch gekennzeichnet, dass** der Halter (7) einen umlaufenden Rand (9) aufweist.

5. Reinigungselement nach einem der Ansprüche 1 bis 4, **dadurch gekennzeichnet, dass** der Halter (7) ein flächig ausgebildetes Deckelelement (10) aufweist, wobei der Reinigungskörper (8) auf dem Deckelelement (10) festgelegt ist.

6. Reinigungselement nach Anspruch 5, **dadurch gekennzeichnet, dass** das Deckelelement (10) eine umlaufende Kante (11) aufweist, wobei die Kante (11) den Rand (9) radial nach außen überragt.

7. Reinigungselement nach einem der Ansprüche 1 bis 6, **dadurch gekennzeichnet, dass** der Halter (7) und die Aufnahme (6) einen Schnappverschluss ausbilden.

8. Reinigungselement nach einem der Ansprüche 5 bis 6, **dadurch gekennzeichnet, dass** in das Deckelelement (10) zumindest eine Durchbrechung (13) eingebracht ist.

9. Reinigungselement nach einem der Ansprüche 5 bis 8, **dadurch gekennzeichnet, dass** in den Eckbereich (14) zwischen Rand (9) und Deckelelement (10) abschnittsweise zumindest ein Schlitz (15) eingebracht ist.

10. Reinigungselement nach einem der Ansprüche 1 bis 9, **dadurch gekennzeichnet, dass** der Tragkörper (2) auf der der Aufnahme (6) gegenüberliegenden Seite eine Vertiefung (16) mit einer Anbindung (17) zur Befestigung eines Stiels aufweist.

11. Reinigungselement nach Anspruch 10, **dadurch gekennzeichnet, dass** in die Vertiefung (16) zumindest eine zweite Durchbrechung (19) eingebracht ist, welche eine strömungsleitende Verbindung zwischen Vertiefung (16) und Aufnahme (6) herstellt.

## Claims

1. Cleaning element (1), comprising a support body (2), on which elongately formed fringes (3) are fixed, wherein the fringes (3) enclose a central region (4) of the support body (2), wherein the central region (4) is assigned a receptacle (6), into which a holder (7) is inserted, wherein the holder (7) is assigned a flat cleaning body (8), **characterized in that** the fringes (3) are fastened to an annularly shaped fringe holder (20), wherein the fringe holder (20) delimits the receptacle (6), and the holder (7) is fastened to the fringe holder (20) in a form-fitting manner, and wherein the fringe holder (20) is fixed to the support body (2).

2. Cleaning element according to Claim 1, **characterized in that** the holder (7) is held in a form-fitting manner in the receptacle (6).

3. Cleaning element according to Claim 1 or 2, **characterized in that** the cleaning body (8) is fixed on the holder (7).

4. Cleaning element according to one of Claims 1 to 3, **characterized in that** the holder (7) has a circumferential edge (9).

5. Cleaning element according to one of Claims 1 to 4, **characterized in that** the holder (7) has a flatly formed cover element (10), wherein the cleaning body (8) is fixed on the cover element (10).

6. Cleaning element according to Claim 5, **characterized in that** the cover element (10) has a circumferential border (11), wherein the border (11) protrudes radially outwards beyond the edge (9).

7. Cleaning element according to one of Claims 1 to 6, **characterized in that** the holder (7) and the receptacle (6) form a snap fastener.

8. Cleaning element according to one of Claims 5 or 6, **characterized in that** at least one opening (13) is made in the cover element (10).

9. Cleaning element according to one of Claims 5 to 8, **characterized in that** at least one slit (15) is made in sections in the corner region (14) between the edge (9) and the cover element (10).

10. Cleaning element according to one of Claims 1 to 9, **characterized in that** the support body (2) has a depression (16) with a connection (17) for fastening a handle on the side opposite the receptacle (6).

11. Cleaning element according to Claim 10, **characterized in that** at least one second opening (19) is made in the depression (16), which second opening establishes a flow-conducting connection between the depression (16) and the receptacle (6).

## Revendications

1. Élément de nettoyage (1), comprenant un corps porteur (2) sur lequel sont fixées des franges (3) réalisées sous forme allongée, les franges (3) entourant une zone centrale (4) du corps porteur (2), dans lequel un logement (6) est associé à la zone centrale (4), dans lequel est inséré un support (7), un corps de nettoyage plat (8) étant associé au support (7), **caractérisé en ce que** les franges (3) sont fixées à un support de franges (20) réalisé sous forme annulaire, le support de franges (20) délimitant le logement (6) et le support (7) étant fixé par complémentarité de forme au support de franges (20) et le support de franges (20) étant fixé au corps porteur (2).

2. Élément de nettoyage selon la revendication 1, **caractérisé en ce que** le support (7) est maintenu par complémentarité de forme dans le logement (6).

3. Élément de nettoyage selon la revendication 1 ou 2, **caractérisé en ce que** le corps de nettoyage (8) est fixé sur le support (7).

4. Élément de nettoyage selon l'une quelconque des revendications 1 à 3, **caractérisé en ce que** le support (7) présente un bord périphérique (9).

5. Élément de nettoyage selon l'une quelconque des revendications 1 à 4, **caractérisé en ce que** le support (7) présente un élément de couvercle (10) réalisé sous forme plate, le corps de nettoyage (8) étant fixé sur l'élément de couvercle (10).

6. Élément de nettoyage selon la revendication 5, **caractérisé en ce que** l'élément de couvercle (10) présente une arête périphérique (11), l'arête (11) dépassant radialement vers l'extérieur du bord (9).

7. Élément de nettoyage selon l'une quelconque des revendications 1 à 6, **caractérisé en ce que** le support (7) et le logement (6) réalisent une fermeture par encliquetage.

8. Élément de nettoyage selon l'une quelconque des revendications 5 à 6, **caractérisé en ce qu'**au moins un ajour (13) est ménagé dans l'élément de couvercle (10).

9. Élément de nettoyage selon l'une quelconque des revendications 5 à 8, **caractérisé en ce qu'**au moins une fente (15) est ménagée par sections dans la zone de coin (14) entre le bord (9) et l'élément de couvercle (10).

10. Élément de nettoyage selon l'une quelconque des revendications 1 à 9, **caractérisé en ce que** le corps porteur (2) présente, sur le côté opposé au logement (6), un renfoncement (16) avec une liaison (17) pour la fixation d'un manche.

11. Élément de nettoyage selon la revendication 10, **caractérisé en ce qu'**au moins un deuxième ajour (19) est ménagé dans le renfoncement (16), lequel établit une liaison conduisant l'écoulement entre le renfoncement (16) et le logement (6).
